# FASCICULE DE BREVET EUROPEEN

(11) **EP 0 410 841 B1**
(45) Date de publication et mention de la délivrance du brevet: **03.11.1993**
(21) Numéro de dépôt: 90402005.4
(22) Date de dépôt: 12.07.1990
(51) Int. Cl.: E06B 3/66

(54) **Dispositif pour la mise en place de disques d'écartement entre deux panneaux plans parallèles, notamment entre deux feuilles de verre réunies par un cordon continu et mise en oeuvre dudit dispositif**
Verfahren und Vorrichtung zum Anbringen von Abstandhalterscheiben zwischen zwei parallelen Paneelen, insbesondere zwei Glasscheiben mit zwischenliegendem ununterbrochenem Strang
Method and device for putting spacing discs between two parallel panels, especially two glass panes with interposed continuous seal strip

(30) Priorité: 25.07.1989 FR 8909985
(43) Date de publication de la demande: 30.01.1991
(73) Titulaire: SAINT-GOBAIN VITRAGE INTERNATIONAL, 92400 Courbevoie (FR)
(72) Inventeur: Canaud, Michel, F-75116 Paris (FR); Dewitte, Philippe, F-60150 Thourotte (FR); Poix, René, F-60400 Noyon (FR)
(74) Mandataire: Menes, Catherine

(56) Documents cités:
- EP-A- 0 060 202
- FR-A- 1 571 172
- FR-A- 2 446 905
- GB-A- 1 507 305
- US-A- 2 111 640

## Description

La présente invention concerne un dispositif pour la mise en place de disques d'écartement entre deux panneaux rectangulaires plans, réunis à leur périphérie par un cordon continu interposé entre les panneaux. Elle a plus particulièrement pour objet l'utilisation d'un tel dispositif pour la mise en place de disques métalliques d'écartement entre des feuilles de verre parallèles, réunies par un cordon continu en matière plastique, notamment du type caoutchouc butyl et/ou polyisobutylène. La présente invention a également pour objet un procédé pour la mise en oeuvre du dispositif.

Il est connu dans la technique de tels vitrages multiples, notamment ceux commercialisés par la demanderesse sous la marque déposée BIVER.

Ils sont constitués de plaques de verre séparées par des lames de gaz intercalaires - par exemple de l'air délimitées latéralement par un cordon en matière plastique disposé à environ 1 centimètre des bords des plaques. Ce cordon intercalaire doit être sensiblement imperméable aux gaz, notamment à la vapeur d'eau, et est par exemple à base de caoutchouc butyl et/ou de polyisobutylène, avec éventuellement divers additifs, notamment des produits déshydratants. Ce premier cordon est doublé d'un joint périphérique d'assemblage également en matière plastique qui se doit, lui, d'être imperméable à l'eau liquide et est par exemple en polysulfure ou en polyuréthane.

Pour réaliser un tel double-vitrage, on extrude un cordon à base de caoutchouc butyl que l'on dépose à la périphérie d'une première plaque de verre, puis on applique la seconde feuille de verre sur ce cordon qui sert temporairement d'espaceur. Les feuilles de verre sont alors pressées pour ramener la hauteur du cordon exactement à la hauteur voulue pour une épaisseur de lame d'air intercalaire prédéterminée. Dans la gorge extérieure délimitée par les deux plaques de verre et le cordon à base de caoutchouc butyl, on injecte alors le second joint de matière plastique dont on provoque la polymérisation.

Avant polymérisation, le second joint doit être assez fluide, afin d'étancher le moindre interstice entre le verre et le premier cordon. Il est donc alors incapable d'assurer sa fonction d'espaceur, fonction qui doit être temporairement tenue par le cordon à base de caoutchouc butyl. Or si celui-ci présente une très grande résistance instantanée aux chocs, il conserve toutefois une certaine malléabilité et peut donc, tant que le joint périphérique n'est pas polymérisé, se déformer, par exemple sous le poids des feuilles de verre si des précautions ne sont pas prises lors du stockage et des manipulations ou si des mesures ne sont pas prises pour accélérer la polymérisation du joint périphérique, par exemple l'emploi d'une étuve ou de compositions particulières.

Par ailleurs, le cordon de caoutchouc butyl présente, par rapport aux cadres entretoises métalliques souvent utilisés, le double avantage d'autoriser une plus grande automatisation lors de la fabrication du vitrage et une certaine souplesse d'adaptation aux châssis des fenètres, notamment si celles-ci ont tendance à vriller. Pour conserver ces avantages et obvier les inconvénients précités, il a été proposé, selon EP-A-60 202, de piquer dans le cordon de caoutchouc butyl des espaceurs du type punaises ou agrafes, disposés perpendiculairement aux surfaces parallèles des plaques de verre. La pose de tels espaceurs se heurte toutefois à de nombreuses difficultés : d'une part, il n'est pas souhaitable de modifier la forme du cordon, or certains espaceurs nécessitent un "talon", d'autre part, la pose de l'espaceur ne doit pas entraîner de déformations du cordon ni induire des bulles d'air, qui constitueraient des points faibles au niveau de l'étanchéité.

La présente invention vise à résoudre le problème de la mise en place de pièces d'écartement le long d'un cordon en matière plastique séparant des plaques de verre parallèles.

L'invention vise également à proposer un tel procédé et un tel dispositif qui puissent être utilisés pour la mise en place de pièces d'écartement de dimensions variées entre des plaques de verre de dimensions également variées.

L'invention a enfin pour but un procédé et un dispositif de ce genre, dont la mise en oeuvre puisse être gérée par un automate programmable.

L'invention a pour objet un dispositif pour la mise en place de disques d'écartement entre deux panneaux rectangulaires plans réunis par un cordon continu interposé entre ces panneaux, parallèlement à au moins une tranche de ces panneaux, ce dispositif étant caractérisé en ce qu'il comporte un logement de profil complémentaire desdits disques, muni d'un orifice d'évacuation, des moyens pour alimenter successivement ledit logement avec chacun desdits disques, des moyens pour amener successivement ledit logement en regard de chacun des emplacements du cordon contre lesquels doivent être appliqués lesdits disques et un moyen pneumatique commandé apte à être connecté audit logement pour projeter ledit disque en dehors de celui-ci à travers ladite ouverture en direction de l'emplacement du cordon destiné à le recevoir.

Le dispositif selon l'invention est plus particulièrement utilisé pour la mise en place de disques d'écartement entre des panneaux rectangulaires plans réunis par un cordon continu en matière plastique, notamment du type caoutchouc butyl et/ou polyisobutylène, interposé entre ces panneaux, dans lequel les deux panneaux étant maintenus écartés l'un de l'autre par ledit cordon, on applique à divers intervalles contre ce cordon des disques d'écartement en un matériau rigide disposés sensiblement perpendiculairement aux faces des panneaux, parallèlement à une tranche au moins desdits panneaux, ce procédé étant caractérisé en ce que lesdits disques sont projetés par un moyen pneumatique en direction de leurs emplacements respectifs sur ledit cordon.

De préférence, après application de chaque disque contre le cordon, une pression momentanée sera exercée sur le disque en vue de le faire pénétrer dans le matériau de ce cordon, de façon telle qu'il affleure la surface externe du cordon.

Lesdits disques pourront, par exemple, être distribués successivement et individuellement dans un logement d'un tiroir mobile de forme complémentaire présentant une ouverture d'évacuation, ce logement étant ensuite amené en regard de l'emplacement du cordon destiné à recevoir ledit disque, celui-ci étant enfin évacué sous pression de son logement à travers ladite ouverture en direction dudit emplacement à l'aide d'un moyen pneumatique.

Dans une forme de réalisation préférée d'un tel dispositif, ce dispositif pneumatique comprendra des disques d'écartement destinés à être placés entre les panneaux rectangulaires plans réunis à leur périphérie par un cordon 3 interposé entre ceux-ci, ledit dispositif comportant un logement de profil complémentaire aux disques d'écartement et muni d'un orifice d'évacuation, un réservoir d'alimentation dudit logement en disques d'écartement, des pièces mobiles translatent successivement ledit logement en regard de chacun des emplacements du cordon contre lequel doivent être appliqués les disques et un éjecteur pneumatique apte à être connecté audit logement afin de projeter chacun des disques hors du logement par son orifice d'évacuation en direction desdits emplacements.

Ledit dispositif peut notamment comprendre des pièces pour maintenir lesdits panneaux en position essentiellement verticale, en vue de l'application desdits disques suivant au moins l'une des parties dudit cordon parallèles aux tranches inférieures et supérieures des panneaux. Son réservoir d'alimentation est de préférence cylindrique et disposé verticalement dans lequel sont empilés lesdits disques, perpendiculairement aux tranches supérieures et inférieures desdits panneaux. Lesdites pièces mobiles comportent par exemple un tiroir mobile par rapport à ce réservoir et muni d'une empreinte de forme complémentaire desdits disques, ainsi qu'un moyen moteur apte à déplacer ledit tiroir parallèlement auxdites tranches inférieures et supérieures en vue d'amener ladite empreinte d'abord au droit dudit réservoir pour recevoir un disque, puis au droit de l'emplacement d'application du disque sur ledit cordon. Ce même dispositif est de préférence muni d'un moyen apte à solliciter les disques du réservoir cylindrique en direction de l'empreinte du tiroir, et un moyen pneumatique pour éjecter le disque de ladite empreinte, à travers une ouverture de celle-ci, en direction dudit cordon.

De préférence, le dispositif comprendra également un moyen apte à exercer momentanément une pression sur le disque appliqué contre le cordon, en vue de le redresser, s'il n'est pas exactement perpendiculaire aux panneaux.

A ce sens de la présente invention, on entend par "disque" tout élément sensiblement plan de forme circulaire, qu'il soit plein ou perforé, et qu'il comprenne ou non des parties en saillie sur au moins l'une de ses faces. De préférence, ledit disque sera constitué par une rondelle, qui pourra ainsi être centrée aisément en ses diverses positions à l'aide d'un élément de centrage engagé dans sa découpe centrale.

Le moyen apte à solliciter les disques du réservoir cylindrique en direction de l'empreinte du tiroi pourra comprendre une simple masselotte reposant sur la pile de disques dans le réservoir ou un moyen de rappel élastique tel qu'un ressort.

Lorsque le dispositif sera destiné à l'application de disques d'écartement parallèlement à la tranche inférieure des panneaux et que le tiroir sera disposé au-dessous du cordon, le disque logé dans l'empreinte sera maintenu simplement dans celle-ci par gravité.

Au contraire, lorsque le dispositif sera destiné à l'application de disques d'écartement parallèlement à la tranche supérieure des panneaux et que le tiroir sera disposé au-dessus du cordon, il sera nécessaire de prévoir un moyen de retenue du disque logé dans l'empreinte. De façon simple, on pourra utiliser dans ce but des disques en un matériau magnétique, par exemple en acier inoxydable magnétique, et prévoir dans l'empreinte un aimant permanent de retenue de ce disque.

Le moyen apte à exercer une pression temporaire sur les disques appliqués contre le cordon pourra être constitué par un simple galet monté fou sur un axe solidaire en déplacement du tiroir.

L'ensemble du dispositif pourra comporter un châssis formant tête d'application des éléments d'acartement et le moyen apte à déplacer le tiroir par rapport à ce châssis pourra comprendre un vérin pneumatique ou hydraulique.

Avantageusement, la tête utilisée pour la mise en place des disques d'écartement contre le cordon suivant la tranche supérieure des panneaux, sera montée réglable en position verticalement. A cet effet, elle pourra, par exemple, être portée par une bande d'entraînement sollicitée par un moyen moteur et disposée verticalement.

Deux têtes pourront être utilisées simultanément pour la mise en place des disques d'écartement contre la partie du cordon contiguë, respectivement, à la tranche inférieure et à la tranche supérieure des panneaux, ceux-ci étant disposés verticalement sur un convoyeur continu qui les déplacera par rapport aux têtes, pour amener en regard de celles-ci, successivement, les différents emplacements du cordon destinés à recevoir les disques d'écartement.

Une forme de mise en oeuvre de l'invention va être décrite ci-après en détail, à titre d'exemple. Dans cette forme de mise en oeuvre, les panneaux plans parallèles seront constitués par des feuilles de verre, tandis que les disques d'écartement de ces feuilles seront constitué par des rondelles en un matériau magnétiue, mais ces dispositions n'ont bien entendu pas de caractère limitatif.

Dans la description qui va suivre, on se référera aux dessins annexés qui représentent :
. figure 1 : une vue schématique en élévation d'un ensemble comportant deux dispositifs d'application des rondelles d'écartement contre le cordon interposé contre les plaques de verre disposées verticalement sur un convoyeur, respectivement contre les parties de ce cordon contiguës aux tranches supérieures et aux tranches inférieures des plaques,
. figure 2 : une vue schématique du dispositif supérieur d'application des rondelles d'écartement, en élévation latérale dans un plan vertical perpendiculaire aux plaques de verre,
. figure 3 : une vue de détail du dispositif de la figure 2, dans un plan parallèle aux plaques de verre, montrant l'empreinte recevant les disques d'écartement et le galet appliquant celui-ci sous pression contre le cordon interposé entre les plaques de verre,
. figure 4 : une vue analogue à la figure 2 du dispositif inférieur d'application.

Comme on le voit sur le figure 1, un ensemble de deux plaques de verre 1, 2, entre lesquelles est interposé à 1 ou 2 centimètres de leurs bords latéraux un cordon 3 à base de caoutchouc butyl et/ou de polyisobutylène, avec éventuellement divers additifs, repose sensiblement à la verticale sur un convoyeur 4. Deux dispositifs conformes à l'invention sont utilisés comme têtes d'application, entre les plaques de verre et contre le cordon 3, de rondelles métalliques d'écartement en acier inoxydable magnétique. Ces rondelles sont appliquées respectivement contre la partie du cordon 3 contiguë aux arêtes inférieures des plaques et contre la partie contigüe aux arêtes supérieures. La tête inférieure 7 est disposée en position fixe à la base d'une colonne verticale 5 portée par un bâti 6. La tête supérieure 8 est disposée à l'aplomb de la tête 7 et est réglable en position verticale. A cet effet, elle est solidaire d'une courroie continue 9, passant sur une poulie inférieure 10, disposée à la base de la colonne 5 et entraînée par un moteur 11, et sur une poulie supérieure 12, disposée à la partie supérieure de la colonne 5. Ce système de réglage en hauteur de la tête supérieure 8 permet d'adapter l'écartement des têtes 7 et 8 à la hauteur des plaques de verre 1 et 2 et d'utiliser un même appareillage pour des plaques de hauteurs différentes.

La tête supérieure 8 est illustrée par les figures 2 et 3.

Elle comprend un châssis 13 en forme de cornière, qui supporte un tube-réservoir 14, dans lequel sont empilées les rondelles d'écartement 15. Une masselotte 16 repose sur la pile de rondelles, pour les solliciter vers le bas en direction d'un tiroir de distribution 17, monté coulissant par rapport au châssis 13, sous la commande d'un vérin pneumatique 18.

Le tiroir 17 comporte une empreinte 19 de profil complémentaire de celui des rondelles 15. En faisant coulisser le tiroir 17, cette empreinte 19 peut être amenée au droit du tube 14 et une rondelle 15 peut ainsi être transférée dans l'empreinte 19. Pour maintenir la rondelle 15 dans l'empreinte 19, celle-ci est équipée d'un aimant permanent 20, qui agit sur l'acier inoxydable de qualité magnétique constituant la rondelle 15.

Le tiroir 17 peut ensuite être déplacé pour amener l'empreinte 19 à l'aplomb de la partie supérieure du cordon 3 pour appliquer la rondelle qu'elle contient contre ce cordon. A cet effet, l'empreinte 19 est mise en relation par un embout 21 avec une source de gaz sous pression, de l'air comprimé par exemple, qui permet d'éjecter pneumatiquement la rondelle 15 de l'empreinte, à travers l'ouverture inférieure de celle-ci.

La rondelle 15 appliquée sous pression contre le cordon 3 à base de caoutchouc butyl encore chaud (à 90 - 95 C) adhère à celui-ci. Pour rectifier éventuellement sa position, on exerce ensuite une pression sur la rondelle à l'aide d'un galet 22 monté pivotant autour d'un axe 23, solidaire du tiroir 17 (figure 3) et disposé de façon telle que le galet 22 soit au contact du cordon 3. Il suffit donc de ramener le tiroir 17 à sa position de départ pour charger une nouvelle rondelle 15 dans l'empreinte 19, pour que, simultanément, le galet 22 enfonce dans le caoutchouc butyl la rondelle 15 qui vient d'être appliquée contre le cordon 3.

On notera que, pendant ces opérations, le tiroir 17 est centré sur les plaques de verre 1 et 2 et le cordon 3, à l'aide d'une partie 24 à section en V de ce tiroir, qui coiffe la tranche de l'une des plaques de verre.

Une cellule photoélectrique 25, portée par le châssis 7, sert de détecteur de fin de remplissage du tube 14.

Dans la pratique, la première rondelle 15 à être posée sur la partie supérieure et sur la partie inférieure du cordon 3 de caoutchouc sera appliquée à environ 5 ou 6 centimètres du bord avant des plaques de verre supportées par le convoyeur 4. Ces plaques seront ensuite déplacées d'une longueur de 10 à 20 centimètres pour appliquer une seconde rondelle, et ainsi de suite, en maintenant un écartement de 10 à 20 cm entre les différentes rondelles, sauf pour la dernière à être posée, que l'on applique à environ 5 à 6 centimètres du bord postérieur des plaques de verre quelle que soit la position de la rondelle précédemment appliquée. La pose du cordon dans les angles est en effet assez délicate, aussi convient-il de prévoir dans les coins des espaceurs entre les plaques de verre. Une cellule photoélectrique 25 portée par le châssis 17 de la tête supérieure détecte dans ce but la position de l'arête arrière des plaques de verre pour pouvoir les immobiliser dans une position adéquate pour la dernière rondelle.

Bien entendu, toutes ces opérations ainsi que le fonctionnement des têtes de pose des rondelles sont gérés par un automate programmable.

La tête inférieure 7 est tout à fait similaire à la tête supérieure 8 et les organes analogues y sont désignés par les mêmes chiffres de référence affectées de l'indice '. On notera cependant que l'empreinte 18′ ne comporte plus d'aimant permanent, car la rondelle 15′ qui y est logée et qui est projetée pneumatiquement vers le haut y est immobilisée par gravité.

L'invention apporte donc un moyen simple et facile à mettre en oeuvre pour la mise en place de rondelles rigides d'écartement entre des plaques de verre entre lesquelles est interposé un cordon malléable, notamment à base de caoutchouc butyl, sans déformer le cordon ni induire de bulles d'air. Ce procédé permet éventuellement de stocker à plat des volumes lors de la polymérisation du joint périphérique et de réaliser des vitrages dont la lame d'air intercalaire peut excéder par exemple 16 ou 20 millimètres.

## Revendications

1. Dispositif pneumatique contenant des disques d'écartement (15) destinés à être placés entre des panneaux rectangulaires (1, 2) réunis à leur périphérie par un cordon continu (3) interposé entre ceux-ci, **caractérisé en ce que** ledit dispositif comporte un logement (19) de profil complémentaire aux disques d'écartement (15), et muni d'un orifice d'évacuation, un réservoir (14) d'alimentation dudit logement (19) en disques d'écartement (15), des pièces mobiles (17, 18) translatant successivement ledit logement (19) en regard de chacun des emplacements du cordon (3) contre lesquels doivent être appliqués les disques (15) et un éjecteur pneumatique apte à être connecté audit logement (19) afin de projeter chacun des disques (15) hors du logement (19) par son orifice d'évacuation en direction desdits emplacements

2. Dispositif selon la revendication 1, **caractérisé en** **ce que** des pièces de maintien sont prévues pour maintenir les panneaux (1, 2) en position essentiellement verticale en vue de l'application des disques d'écartement (15) suivant au moins l'une des parties du cordon (3) parallèles aux tranches inférieures et supérieures desdits panneaux (1, 2).

3. Dispositif selon la revendication 2, **caractérisé en** **ce que** le réservoir (14) d'alimentation dans lequel sont empilés les disques d'écartement (15) est cylindrique et disposé verticalement de manière à ce que lesdits disques soient perpendiculaires aux tranches inférieures et supérieures des panneaux (1, 2).

4. Dispositif selon l'une des revendications précédentes, **caractérisé en ce que** les pièces mobiles comportent un tiroir (17) muni du logement (19) et mobile par rapport au réservoir (14) à l'aide d'un outillage motorisé (18) apte à le déplacer parallèlement aux tranches inférieures et supérieures des panneaux (1, 2) en vue d'amener le logement (19) d'abord au droit du réservoir (14) pour recevoir chaque disque (15) successivement, puis au droit de l'emplacement d'application dudit disque contre le cordon (3).

5. Dispositif selon l'une des revendications précédentes, **caractérisé en ce** **qu'**est prévu un moyen mécanique pour solliciter les disques (15) du réservoir (14) direction du logement (19).

6. Dispositif selon la revendication 5, **caractérisé en** **ce que** le moyen mécanique pour solliciter les disques du réservoir (14) au logement (19) comporte une masselotte (16) ou tout autre moyen de rappel élastique dans le réservoir (14) au-dessus de l'empilement de disques (15).

7. Dispositif selon l'une des revendications précédentes, **caractérisé en ce qu'il** comprend un moyen (22) apte à exercer momentanément une pression sur le disque (15) contre le cordon (3).

8. Dispositif selon la revendication 7, **caractérisé en** **ce que** le moyen apte à exercer la pression momentanément comprend un galet (22) monté libre en rotation par rapport à un axe (23) solidaire en déplacement du tiroir mobile (17).

9. Dispositif selon l'une des revendications précédentes, **caractérisé en ce que** le logement (19) du tiroir mobile (17) comprend un dispositif de retenue du disque (15) qui y est logé.

10. Dispositif selon la revendication 9, **caractérisé en** **ce que** le moyen de retenue du disque (15) comprend un aimant permanent, tandis que le disque (15) est en un matériau magnétique.

11. Dispositif selon l'une des revendications précédentes, **caractérisé en ce qu'il** comporte un châssis (13) formant tête d'application **et en ce que** l'outillage motorisé apte à déplacer le tiroir (17) par rapport à ce châssis comprend un vérin pneumatique ou hydraulique (18).

12. Ensemble de deux dispositifs selon l'une des revendications précédentes, destiné respectivement à l'application de disques d'écartement (15) contre les parties inférieure et supérieure d'un cordon continu (3) interposé entre deux panneaux plans parallèles (1, 2) à leur périphérie maintenus en position essentiellement verticale, **carac-** **térisé en ce que** les deux dispositifs sont disposés à l'aplomb l'un de l'autre **et en ce que** le dispositif supérieur est réglable en position par rapport au dispositif inférieur.

13. Procédé de mise en oeuvre du dispositif selon l'une des revendications précédentes, **caractérisé en ce que** les disques d'écartement (15) sont projetés par un moyen pneumatique en direction de leurs emplacements respectifs sur le cordon (3) en caoutchouc butyl et/ou polyisobutylène puis appliqués contre ledit cordon (3) par une pression mécanique momentanée exercée sur chacun desdits disques (15).

14. Procédé selon la revendication 13 de mise en oeuvre du dispositif selon l'une des revendications 1 à 12, **carac-** **térisé en ce** **qu'**on met en place les disques d'écartement (15) contre le cordon (3) de manière à laisser entre deux disques adjacents un écartement de 10 à 20 cm, sauf au niveau des angles des panneaux (1, 2) où l'on applique, pour chaque bord desdits panneaux, le dernier disque à environ 5 à 10 cm de l'angle quelle que soit la position du disque précédent.

## Patentansprüche

1. Pneumatische Vorrichtung umfassend Abstandsscheiben (15) zum Einsetzen zwischen zwei rechteckige Platten (1, 2), die an ihrem Umfangsrand durch einen ununterbrochenen, zwischen diese angeordneten Strang (3) verbunden sind, **dadurch gekennzeichnet, daß** die Vorrichtung eine Aufnahme (19) mit einem zu den Abstandsscheiben (15) komplementären Profil umfaßt, und mit einer Entleerungsöffnung versehen ist, einen Vorratsbehälter (14) zur Versorgung der Aufnahme (19) mit Abstandsscheiben (15), bewegliche Teile zur aufeinanderfolgenden Überführung der Aufnahme (19) in bezug zu allen Stellen des Stranges (3), gegen die die Scheiben (15) aufgebracht werden müssen, und einen pneumatischen Auswerfer, der der Aufnahme (19) zugeordnet ist, um jede der Scheiben (15) aus der Aufnahme (19) durch ihre Entleerungsöffnung in Richtung der Stellen auszuwerfen.

2. Vorrichtung nach Anspruch 1, **dadurch gekennzeichnet,** **daß** Halteteile zum Halten der Platten (1, 2) in einer im wesentlichen vertikalen Stellung im Hinblick des Anbringens der Abstandsscheiben (15) auf wenigstens einem der Abschnitte des Stranges (3) parallel zu den unteren und oberen Rändern der Platten (1, 2) sind.

3. Vorrichtung nach Anspruch 2, **dadurch gekennzeichnet,** **daß** der Vorratsbehälter (14), in welchem die Abstandsscheiben (15) gestapelt ist, zylindrisch ausgebildet und vertikal derart angeordnet ist, daß die Scheiben senkrecht zu den unteren und oberen Kanten der Platten (1, 2) sind.

4. Vorrichtung nach einem der vorhergehenden Ansprüche, **dadurch gekennzeichnet, daß** die beweglichen Teile einen Schieber (17) mit einer Ausnehmung (19) umfassen, der bezüglich des Vorratsbehälters (14) mit Hilfe einer angetriebenen Einheit (18) beweglich ist, die diesen parallel zu den unteren und oberen Kanten der Platten (1) bewegt, um die Aufnahme (19) zuerst in Ausrichtung zum Vorratsbehälter (14) zur Aufnahme jeder Scheibe (15) nacheinander, und danach in Ausrichtung zum Ort des Anbringens der Scheibe gegen den Strang (3) zu bringen.

5. Vorrichtung nach einem der vorhergehenden Ansprüche, **dadurch gekennzeichnet, daß** eine mechanische Einrichtung zur Beanspruchung der Scheiben (15) des Vorratsbehälters (14) in Richtung der Aufnahme (19) vorgesehen ist.

6. Vorrichtung nach Anspruch 5, **dadurch gekennzeichnet,** **daß** die mechanische Einrichtung zur Beanspruchung der Scheiben des Vorratsbehälters (14) hin zu der Aufnahme (19) ein Reglergewicht (19) oder jedes andere Mittel zur elastischen Rückstellung im Vorratsbehälter (14) über dem Scheibenstapel (15) aufweist.

7. Vorrichtung nach einem der vorhergehenden Ansprüche, **dadurch gekennzeichnet, daß** diese eine Einrichtung (22) zur Ausübung eines kurzzeitigen Drucks auf die Scheibe (15) gegen den Strang (3) aufweist.

8. Vorrichtung nach Anspruch 7, **dadurch gekennzeichnet,** **daß** die Einrichtung zum Aufbringen eines kurzzeitigen Druckes eine Rolle (22) umfaßt, die frei drehbar bezüglich einer mit dem beweglichen Schieber (17) verschiebefesten Achse (23) angeordnet ist.

9. Vorrichtung nach einem der vorhergehenden Ansprüche, **dadurch gekennzeichnet, daß** die Aufnahme (19) des beweglichen Schiebers eine hierin aufgenommene Vorrichtung zum Halten der Scheibe (15) umfaßt.

10. Vorrichtung nach Anspruch 9, **dadurch gekennzeichnet,** **daß** die Vorrichtung zum Halten der Scheibe (15) einen Permanentmagneten umfaßt, während die Scheibe (15) aus einem magnetischen Material gebildet ist.

11. Vorrichtung nach einem der vorhergehenden Ansprüche, **dadurch gekennzeichnet, daß** diese einen Rahmen (13) umfaßt, der einen Kopf zum Anbringen bildet, und daß die angetriebene Einheit zum Verschieben des Schiebers (17) bezüglich des Rahmens einen pneumatischen oder hydraulischen Zylinder (18) umfaßt.

12. Anordnung aus zwei Vorrichtungen nach einem der vorhergehenden Ansprüche, wobei diese zur jeweiligen Anbringung von Abstandsscheiben (15) gegen Abschnitte eines unteren und oberen kontinuierlichen Strangs (3) dienen, welcher zwischen zwei ebenen parallelen Platten (1, 2) in deren Randbereich dazwischenliegend angeordnet ist und die in einer im wesentlichen vertikalen Position gehalten sind, **dadurch gekennzeichnet, daß** die beiden Vorrichtungen in senkrechter Stellung zueinander angeordnet sind, und daß die obere Vorrichtung bezüglich der unteren Vorrichtung in der Lage verstellbar ist.

13. Verfahren zum Betrieb einer Vorrichtung nach einem der vorhergehenden Ansprüche, **dadurch gekennzeichnet, daß** die Abstandsscheiben (15) durch eine pneumatische Einrichtung in Richtung ihrer entsprechenden Stellungen auf dem Strang (3) aus Butylkautschuk und/oder Polyisobutylen ausgeworfen werden, wobei nach dem Aufbringen gegen den Strang (3) ein kurzzeitiger mechanischer Druck auf jede Scheibe (15) ausgeübt wird.

14. Verfahren nach Anspruch 13, wobei von der Arbeit der Vorrichtung nach einem der Ansprüche 1 bis 12 Gebrauch gemacht wird, **dadurch gekennzeichnet, daß** die Abstandsscheiben (15) gegen den Strang (3) derart aufgebracht werden, daß zwischen zwei benachbarten Scheiben ein Abstand von 10 bis 20 cm belassen ist, mit Ausnahme im Bereich der Winkel der Platten (1, 2), wo an jedem Rand der Platte die letzte Scheibe ungefähr in 5 bis 10 cm vom Winkel entsprechend der Position der vorhergehenden Scheibe angebracht wird.

## Claims

1. Pneumatic device, containing spacer discs (15) intended to be placed between rectangular panels (1, 2) connected at their periphery by a continuous cord (3) interposed between them, characterized in that said device comprises a seating (19) having a profile complementary to the spacer discs (15) and equipped with a discharge orifice, a reservoir (14) for supplying said seating (19) with spacer discs (15), movable components (17, 18) successively translating said seating (19) opposite each of the positions of the cord (3) against which the discs (15) are to be applied and a pneumatic ejector, adapted for being connected to said seating (19) in order to project each of said discs (15) out of the seating (19) through its discharge orifice towards said positions.

2. Device according to Claim 1, characterized in that holding pieces are provided for holding the panels (1, 2) in an essentially vertical position for the purpose of the application of the spacer discs (15) along at least one of the parts of the cord (3) parallel to the lower and upper edge faces of said panels (1, 2).

3. Device according to Claim 2, characterized in that the supply reservoir (14), in which the spacer discs (15) are stacked, is cylindrical and is disposed vertically in such a way that said spacer discs are perpendicular to the lower and upper edge faces of the panels (1, 2).

4. Device according to one of the preceding Claims, characterized in that the movable components comprise a drawer (17) provided with a seating (19) and movable relative to the reservoir (14) by means of a motor tool (18) adapted for displacing parallel to the lower and upper edge faces of the panels (1, 2) for the purpose of bringing the seating (19) firstly opposite the reservoir (14) for receiving in succession each disc (15), then opposite the position of application of said disc against the cord (3).

5. Device according to one of the preceding Claims, characterized in that a mechanical means is provided for applying the discs (15) from the reservoir (14) towards the seating (19).

6. Device according to Claim 5, characterized in that the mechanical means for applying the discs from the reservoir (14) to the seating (19) comprises a driver (16) or any other elastic restoring means in the reservoir (14) above the stack of discs (15).

7. Device according to one of the preceding Claims, characterized in that it comprises a means (22) adapted for temporarily applying a pressure onto the disc (15) against the cord (3).

8. Device according to Claim 7, characterized in that the means adapted for applying the pressure temporarily comprises a roller (22) mounted freely rotatable relative to an axle (23) integral in displacement with the movable drawer (17).

9. Device according to one of the preceding Claims, characterized in that the seating (19) of the movable drawer (17) comprises a device for retaining the disc (15) which is seated therein.

10. Device according to Claim 9, characterized in that the means for retaining the disc (15) comprises a permanent magnet, while the disc (15) is of a magnetic material.

11. Device according to one of the preceding Claims, characterized in that it comprises a frame (13) forming an applicator head and in that the motor tool adapted for displacing the drawer (17) relative to this frame comprises a pneumatic or hydraulic jack (18).

12. Assembly comprising two devices according to one of the preceding Claims, intended respectively for the application of spacer discs (15) against the lower and upper parts of a continuous cord (3) interposed between two parallel plane panels (1, 2) at their periphery held in an essentially vertical position, characterized in that the two devices are disposed vertically one above the other and in that the upper device is adjustable in position relative to the lower device.

13. Method of using the device according to one of the preceding Claims, characterized in that the spacer discs (15) are projected by a pneumatic means towards their respective positions on the cord (3) of butyl rubber and/or polyisobutylene and are then applied against said cord (3) by a temporary mechanical pressure applied onto each of said discs (15).

14. Method according to Claim 13 for using the device according to one of Claims 1 to 12, characterized in that the spacer discs (15) are positioned against the cord (3) in such a way as to leave, between two adjacent discs, a spacing of 10 to 20 cm, except at the corners of the panels (1, 2), where the last disc, for each edge of said panels, is applied at approximately 5 to 10 cm from the corner, whatever the position of the preceding disc.
